# EUROPÄISCHE PATENTSCHRIFT

(11) **EP 1 310 678 B1**
(45) Veröffentlichungstag und Bekanntmachung des Hinweises auf die Patenterteilung: **23.08.2006**
(21) Anmeldenummer: 02450257.7
(22) Anmeldetag: 07.11.2002
(51) Int. Cl.: F04D 15/00, F04D 29/24

(54) **Radialpumpe**
Radial pump
Pompe radiale

(30) Priorität: 08.11.2001 AT 17612001
(43) Veröffentlichungstag der Anmeldung: 14.05.2003
(73) Patentinhaber: TCG UNITECH Aktiengesellschaft, 4560 Kirchdorf/Krems (AT)
(72) Erfinder: Preinfalk, Markus, Dipl.-Ing., 4400 Steyr (AT); Klaus Heinz, 1230 Wien (AT); Atschreiter Fritz, Dipl.-Ing., 3363 Ulmerfeld Hausmening (AT)
(74) Vertreter: Babeluk, Michael

(56) Entgegenhaltungen:
- DE-A- 3 022 241
- DE-A- 3 329 002
- DE-A- 3 709 231
- FR-A- 2 138 083
- US-A- 2 669 188

## Beschreibung

Die Erfindung betrifft eine Radialpumpe, insbesondere Kühlmittelpumpe für eine Brennkraftmaschine, mit einem Laufradschaufeln aufweisenden Laufrad und einer Leiteinrichtung, mit zumindest einem drehzahlsensitiven Element, wobei das drehzahlsensitive Element durch zumindest eine elastisch verformbare Laufradschaufel gebildet ist, wobei die Laufradschaufeln durch Corioliskräfte zu Folge der Massenträgheit des zu fördernden Kühlmittels elastisch verformbar sind, wobei zwischen Laufradschaufeln und Laufradtangentialebenen definierte Austrittswinkel mit zunehmender Drehzahl abnehmen.

Bei Kühlmittelpumpen größerer PKW-Brennkraftmaschinen besteht oft die Anforderung, bereits bei niedrigen Drehzahlen eine erhebliche Fördermenge zu liefern. Damit verbunden ist aber eine sehr große Fördermenge bei Höchstdrehzahl, die wiederum zu unzulässig hohen Drücken im Kühlmittelkreislauf führt. Kurzschlusskreisläufe zur Verringerung der durch den Motorkreislauf strömenden Menge müssen mit großen Querschnitten ausgeführt werden und sind in jedem Fall mit Verlustleistung verbunden.

Die DE 37 09 231 A1 beschreibt ein Laufrad, welches aus einem elastisch streckfähigen, elastischen Material derart hergestellt ist, dass bei zunehmender Zentrifugalkraft, die bei zunehmender Drehung des Laufrades auf die Laufradschaufeln wirkt, der Durchmesser des Laufrades zunimmt. Dies ermöglicht eine Zunahme der Ausgangsleistung.

Die DE 44 24 996 A1 offenbart eine Kreiselpumpe mit elastisch ausgebildeten Laufradschaufeln. Bei einem Anlauf des Synchronmotors entgegen der vorgegeben Drehrichtung werden die Laufradschaufeln um zumindest 2% in radialer Länge aufgespreizt, wodurch der Wasserwiderstand sich wesentlich erhöht und der Motor abgebremst wird. Mit der Tendenz des Einphasen-Synchronmotors zum Anlauf-Pendeln und der vom Laufrad bestimmten Vorzugsrichtung wird der Motor gezwungen, in der richtigen Drehrichtung anzulaufen.

Die DE 30 22 241 A1 beschreibt eine Kühlwasserpumpe nach Art einer Radialpumpe mit einer Regeleinrichtung, welche ein mit Schaufeln versehenes Pumpenrad aufweist, wobei die Schaufeln einsinnig gekrümmt sind. Die Schaufeln bestehen dabei aus Bimetallen, deren den größeren thermischen Ausdehnungskoeffizienten besitzendes Teil auf der dem Krümmungsmittelpunkt zugekehrten Seite der jeweiligen Schaufel angeordnet ist. Unter der Wirkung der Temperatur des Kühlwassers und/oder der Drehzahl des Pumpenrades verändert sich die Krümmung der Schaufeln in der Weise, dass bei steigender Drehzahl und/oder steigender Temperatur der kleinste Abstand zwischen einander benachbarten Schaufeln zunimmt und dem gemäß die durch die Krümmung der Schaufeln bewirkte Drosselung des Kühlmittels abnimmt. Bei höheren Drehzahlen kann somit eine höhere Förderleistung erreicht werden.

Die DE 196 54 092 C2 zeigt eine Kreiselpumpe, deren Laufradschaufeln einer temperaturabhängigen Formveränderung unterliegen. Die JP 59-70898 A offenbart ein Laufrad mit thermisch veränderbaren Laufradschaufeln.

Die DE 42 00 507 A1 beschreibt eine variable Strömungsmaschine, deren Laufrad dem Volumenstrom abgepasst wird, in dem die Laufradbreite über einen Laufradaufsatz verändert wird, welcher aus einer Scheibe mit Schlitzen in Schaufelform besteht, durch die die Schaufeln hindurchragen. Auch das Spiralgehäuse kann entweder über die Spiralweite durch eine veränderliche Plattfederspirale oder über die Spiralbreite durch einen der Spiralform angepassten Spiralkolben verändert werden.

Auch die JP 60-159399 A offenbart eine Kreiselpumpe mit verstellbaren Leitschaufeln.

Ferner ist aus der DE 33 29 002 A1 eine Kühlmittelpumpe für eine Brennkraftmaschine bekannt, bei der Pumpenrad und Pumpengehäuse zueinander in Abhängigkeit der Kühlmitteltemperatur verstellbar ausgebildet sind, wobei mit zunehmender Kühlmitteltemperatur der zwischen den Radialschaufeln des Pumpenlaufrades und dem Pumpengehäuse liegende Spalt kleiner wird.

Die DE 25 58 319 A1 beschreibt eine Kreiselpumpe mit einem Laufrad, dessen Schaufeln sich an die veränderliche Drehzahl anpassen. Bei der Formulierung des Patentanspruches 1 ist von dieser Druckschrift ausgegangen worden.

Aufgabe der Erfindung ist es, die genannten Nachteile zu vermeiden und bei einer Radialpumpe den Wirkungsgrad zu erhöhen.

Erfindungsgemäß wird dies dadurch erreicht, dass die Laufradschaufeln zumindest über ein Dämpfungselement gegenüber dem Laufrad abgestützt sind. Auf diese Weise kann sehr rasch eine stabile Betriebsposition der Laufradschaufeln erreicht werden.

Vorzugsweise ist vorgesehen, dass die Laufradschaufeln flexibel ausgebildet sind und aus einem elastischen Werkstoff, vorzugsweise aus Stahlblech bestehen. Bei niedrigen Drehzahlen sind die Drücke auf die Laufradschaufeln gering, die Fördermenge unverändert gegenüber fixen Laufradschaufeln. Bei hohen Drehzahlen dagegen bewirken die Corioliskräfte der Kühlmittelströmung eine Verformung der Flügel in Richtung flacherer Austrittswinkel und damit eine abgesenkte Fördermenge. Dies ergibt sich dadurch, dass durch Verformen der Laufradschaufeln in Folge der Corioliskräfte die zwischen Laufradschaufeln und Laufradtangentialebenen definierten Austrittswinkel mit zunehmender Drehzahl abnehmen. Im Vergleich zu starren Laufradschaufeln sind die flexiblen Laufradschaufeln flacher und dünner gestaltet. Der Wirkungsgrad wird gegenüber starren Laufradschaufeln deutlich gesteigert, Drosselverluste entfallen.

In einer bevorzugten Ausführungsvariante ist vorgesehen, dass die Laufradschaufeln zumindest teilweise aus Bimetall bestehen. Die Laufradschaufeln sind somit durch Temperaturänderungen des Kühlmittels verformbar, wobei vorzugsweise zwischen Laufradschaufeln und Laufradtangentialebenen definierte Austrittswinkel mit steigender Temperatur zunehmen. Dies ermöglicht es durch die Temperatur des Kühlmittels die Fördermenge zu regeln. Je nach geforderter Förderkennlinie kann die Fördermenge bei höheren Temperaturen nach oben oder unten von der Kennlinie bei starren Laufradschaufeln abweichen.

Die maximale Verformung der Laufradschaufeln ist vorzugsweise zumindest in Richtung kleiner werdenden Austrittswinkeln durch Stützschaufeln begrenzt, wobei vorzugsweise jede Laufradschaufel mit je einer Stützschaufel verbunden ist. Zusätzlich oder an Stelle der Stützschaufeln kann auch vorgesehen sein, dass die Laufradschaufeln durch einen Synchronisierungsring miteinander verbunden sind. Der Synchronisierungsring bewirkt, dass die Laufradschaufeln stets parallel zueinander ausgerichtet sind und dass die Durchbiegung bzw. Verstellung von einzelnen Laufradschaufeln verhindert wird. Der Synchronisierungsring verhindert außerdem eine zu starke Schwingungsanregung von einzelnen Laufradschaufeln. Wird der Synchronisierungsring zusätzlich zu Stützschaufeln eingesetzt, so ist es vorteilhaft, wenn der Synchronisierungsring - in radialer Richtung gesehen - außerhalb der Stützschaufeln angeordnet ist.

In einer besonders bevorzugten Ausführung der Erfindung ist weiters vorgesehen, dass jede Laufradschaufel um jeweils eine Achse schwenkbar am Laufrad gelagert ist, wobei vorzugsweise die Achsen auf einem Achsenkreis um die Laufradachse angeordnet sind und dass die Laufradschaufeln durch zumindest ein Federelement in Richtung einer einen maximalen Austrittswinkel definierenden Grundstellung belastet sind. Die Laufradschaufeln können dabei aus einem unelastischen bzw. starren Werkstoff bestehen. Dabei kann auf jede Laufradschaufel innerhalb des Achsenkreises jeweils ein Federelement und/oder ein Dämpfungselement einwirken. Es ist aber auch möglich, dass das Federelement und/oder das Dämpfungselement auf den mit den Laufradschaufeln verbundenen Synchronisierungsring einwirkt.

Die Laufradschaufeln können zumindest teilweise aus Stahlblech oder Kunststoff bestehen.

In weiterer Ausführung der Erfindung ist vorgesehen, dass die vorzugsweise durch eine Austrittsspirale gebildete Leiteinrichtung zumindest einen Bimetallteil aufweist, wobei es besonders vorteilhaft ist, wenn der Bimetallteil als Leitradschaufel ausgebildet ist. Die aus Bimetall ausgeführte Leitschaufel ist durch Temperaturänderungen zwischen einer ersten Stellung für minimalen Spiralquerschnitt und einer zweiten Stellung für maximalen Spiralquerschnitt verformbar, wobei der durch die Leitschaufel geregelte Spiralquerschnitt vorzugsweise mit steigender Temperatur zunimmt.

Um eine externe Steuerung des geförderten Volumenstromes der Radialpumpe zu ermöglichen, ist es besonders vorteilhaft, wenn das temperatursensitive Element durch eine Heizeinrichtung erwärmbar ist.

Die Erfindung wird im Folgenden anhand der Figuren näher erläutert. Es zeigen
- Fig. 1: ein Laufrad einer erfindungsgemäßen Radialpumpe in einer ersten Ausführungsvariante in einer Schrägansicht,
- Fig. 2: das Laufrad in einer Draufsicht,
- Fig. 3: das Laufrad in einem Schnitt gemäß der Linie III-III in Fig. 2,
- Fig. 4: das Laufrad mit in einer ersten Stellung befindlichen Laufradschaufeln,
- Fig. 5: das Laufrad mit in einer zweiten Stellung befindlichen Laufradschaufeln,
- Fig. 6: die Radialpumpe mit Leiteinrichtung,
- Fig. 7: ein Laufrad einer erfindungsgemäßen Radialpumpe in einer zweiten Ausführungsvariante in einer Draufsicht,
- Fig. 8: dieses Laufrad in einer Schrägansicht,
- Fig. 9: ein Laufrad einer erfindungsgemäßen Radialpumpe in einer dritten Ausführungsvariante und
- Fig. 10: ein Kennfeld der Radialpumpe.

Funktionsgleiche Teile sind in den Fig. mit den gleichen Bezugszeichen versehen.

Die Radialpumpe 1 weist jeweils ein Laufrad 2 und eine durch ein Spiralgehäuse 3 gebildete Leiteinrichtung 4 auf. Die Laufradschaufeln 5 der in den Fig. 1 bis 8 dargestellten Laufräder 2 sind flexibel ausgebildet und bestehen beispielsweise aus Stahlblechflügel, welche über Nuten 6 mit starren Stützschaufeln 7 verbunden sind, wie insbesondere aus Fig. 2 hervorgeht. Bei niedrigen Drehzahlen sind die Drücke auf die Laufradschaufeln 5 gering, die Fördermenge ist unverändert gegenüber einem starren Laufrad. Wie aus Fig. 4 hervorgeht, nehmen die Laufradschaufeln 5 ihren maximalen Umlaufdurchmesser ein, wobei sich der Austrittswinkel α₁ einstellt, welcher zwischen Laufradschaufeln 5 und einer Tangentialebene ε gemessen wird. Bei hohen Drehzahlen bewirken die Corioliskräfte der Kühlmittelströmung eine Verformung der Laufradschaufeln 5 in Richtung kleineren Austrittswinkel α_{2,}, wie Fig. 5 zeigt. Dies bewirkt eine Absenkung der Fördermenge Q. Die Zentrifugalkräfte wirken zwar der Verringerung der Austrittswinkel α entgegen, bei geeigneter Stärke der Laufradschaufeln 5 stellt sich aber der gewünschte Effekt ein. Der Wirkungsgrad wird durch die flacheren und dünneren Laufradschaufeln 5 im Vergleich zu einem starren Laufrad erhöht. Dadurch, dass keine Drosselung bei höheren Drehzahlen erforderlich ist, entfallen die Drosselverluste.

Zusätzlich können die Laufradschaufeln 5 aus Bimetallflügeln bestehen, wodurch diese nicht nur als drehzahlsensitives sondern auch als temperatursensitives Element wirken. Durch das Bimetall werden die Laufradschaufeln 5 in Abhängigkeit der Temperatur des Kühlmittels verformt. Im kalten Zustand ergibt sich eine Stellung der Laufradschaufeln 5 analog zu Fig. 5, der Durchfluss ist relativ gering. Im heißen Zustand dagegen stellt sich eine Stellung der Laufradschaufeln 5 analog zu Fig. 4 mit relativ großem Austrittswinkel α₁ ein, der Durchfluss ist relativ hoch. Durch Überlagerung der Einflüsse zu Folge der Temperatureinwirkung und der Drehzahleinwirkung können sich beliebige Zwischenstellungen der Laufradschaufeln 5 einstellen.

Zusätzlich kann auch im Bereich der Austrittsspirale 3 der Leiteinrichtung 4 ein durch eine Leitschaufel 8 gebildeter Bimetallteil 9 vorgesehen sein. Die Leitschaufel 8 ist durch Temperaturänderungen zwischen einer ersten Stellung A für minimalen Spiralquerschnitt und einer zweiten Stellung B für maximalen Spiralquerschnitt verformbar, wobei der durch die Leitschaufel 8 geregelte Spiralquerschnitt mit steigender Temperatur zunimmt. In Fig. 6 ist die Leitschaufel 8 in der ersten Stellung A mit strickpunktierten Linien und in der zweiten Stellung B in voll ausgezogenen Linie dargestellt.

Das durch die Laufradschaufeln 5 und/oder durch die Leitschaufel 8 gebildete temperatursensitive Element kann auch beispielsweise elektrisch beheizbar sein, um eine externe Regelung zu ermöglichen. Somit kann die Verformung auch durch Ansteuerung von außerhalb der Radialpumpe erreicht werden.

Bei der in den Fig. 7 und 8 dargestellten Ausführungsvariante weist das Laufrad 2 einen Synchronisierungsring 10 auf, welcher statt oder zusätzlich zu Stützschaufeln 7 eine Abstützung der Laufradschaufeln 5 bewirkt. Im Ausführungsbeispiel ist der Synchronisierungsring 10 radial außerhalb der Stützschaufeln 7 angeordnet. Der Synchronisierungsring 10 schaltet die Laufradschaufeln 5 sozusagen parallel und gewährleistet, dass alle Laufradschaufeln 5 den gleichen Austrittswinkel α aufweisen. Der Synchronisierungsring 10 verhindert somit eine Verstellung oder Durchbiegung von einzelnen Laufradschaufeln 5. Der Synchronisierungsring verhindert weiters eine zu starke Schwingungsanregung von einzelnen Laufradschaufeln 5.

Fig. 9 zeigt eine weitere Ausführungsvariante, bei der die an sich starren Laufradschaufeln 5 drehbar um die Achsen 11 am Laufrad 2 gelagert sind. Die Achsen 11 sind auf einem Achsenkreis 12 um die Laufradachse 2a angeordnet. Mittels geeigneter Feder- und Dämpfungselemente 13, 14 aus elastischem Material werden die Laufradschaufeln 5 im Stillstand und bei niedrigen Drehzahlen in ihrer äußersten Endlage gehalten und können sich bei Belastung entsprechend verstellen. Der Synchronisierungsring 10 ist in dem in Fig. 9 dargestellten Beispiel innerhalb des Achsenkreises 12 angeordnet.

Fig. 10 zeigt ein Pumpenkennfeld für die Radialpumpe 1, wobei die Druckdifferenz Δp und die Leistung P über dem Förderstrom Q aufgetragen sind. Mit I ist eine Kennlinie einer herkömmlichen Radialpumpe mit starren Laufradschaufeln bezeichnet. Die strichlierte Linie II zeigt dagegen eine Kennlinie der beschriebenen Radialpumpe 1 mit flexiblen Laufradschaufeln 5.

## Patentansprüche

1. Radialpumpe (1), insbesondere Kühlmittelpumpe für eine Brennkraftmaschine, mit einem Laufradschaufeln (5) aufweisenden Laufrad (2) und einer Leiteinrichtung (4), mit zumindest einem drehzahlsensitiven Element, wobei das drehzahlsensitive Element durch zumindest eine elastisch verformbare Laufradschaufel (5) gebildet ist, wobei die Laufradschaufeln (5) durch Corioliskräfte zu Folge der Massenträgheit des zu fördernden Kühlmittels elastisch verformbar sind, wobei zwischen Laufradschaufeln (5) und Laufradtangentialebenen (ε) definierte Austrittswinkel (α) mit zunehmender Drehzahl abnehmen, **dadurch gekennzeichnet, dass** die Laufradschaufeln (5) zumindest über ein Dämpfungselement (14) gegenüber dem Laufrad (2) abgestützt sind.

2. Radialpumpe (1) nach Anspruch 1, **dadurch gekennzeichnet, dass** die Laufradschaufeln (5) flexibel ausgebildet sind und aus einem elastischen Werkstoff bestehen.

3. Radialpumpe (1) nach Anspruch 1 oder 2, **dadurch gekennzeichnet, dass** die Laufradschaufeln (5) auch als temperatursensitives Element ausgebildet sind und zumindest teilweise aus Bimetall bestehen.

4. Radialpumpe (1) nach einem der Ansprüche 1 bis 3, **dadurch gekennzeichnet, dass** die Laufradschaufeln (5) durch Temperaturänderungen des Kühlmittels verformbar sind, wobei vorzugsweise zwischen Laufradschaufeln (5) und Laufradtangentialebenen (ε) definierte Austrittswinkel (α) mit steigender Temperatur zunehmen.

5. Radialpumpe (1) nach einem der Ansprüche 1 bis 4, **dadurch gekennzeichnet, dass** die maximale Verformung der Laufradschaufeln (5) zumindest in Richtung kleiner werdenden Austrittswinkel (α) durch Stützschaufeln (7) begrenzt ist, wobei vorzugsweise jede Laufradschaufel (5) mit je einer Stützschaufel (7) verbunden ist.

6. Radialpumpe (1) nach einem der Ansprüche 1 bis 5, **dadurch gekennzeichnet, dass** die Laufradschaufeln (5) durch einen Synchronisierungsring (10) miteinander verbunden sind.

7. Radialpumpe (1) nach Anspruch 6, **dadurch gekennzeichnet, dass** der Synchronisierungsring (10) - in radialer Richtung gesehen - außerhalb der Stützschaufeln (7) angeordnet ist.

8. Radialpumpe (1) nach einem der Ansprüche 1 bis 7, **dadurch gekennzeichnet, dass** jede Laufradschaufel (5) um jeweils eine Achse (11) schwenkbar am Laufrad (2) gelagert ist, wobei vorzugsweise die Achsen (11) auf einem Achsenkreis (12) um die Laufradachse (2a) angeordnet sind.

9. Radialpumpe (1) nach Anspruch 8, **dadurch gekennzeichnet, dass** die Laufradschaufeln (5) durch zumindest ein Federelement (13) in Richtung einer einen maximalen Austrittswinkel (α) Grundstellung belastet sind.

10. Radialpumpe (1) nach Anspruch 9, **dadurch gekennzeichnet, dass** auf jede Laufradschaufel (5) innerhalb des Achsenkreises (12) jeweils ein Federelement (13) einwirkt.

11. Radialpumpe (1) nach einem der Ansprüche 1 bis 10, **dadurch gekennzeichnet, dass** auf jede Laufradschaufel (5) ein Dämpfungselement (14) innerhalb des Achsenkreises (12) einwirkt.

12. Radialpumpe (1) nach einem der Ansprüche 8 bis 11, **dadurch gekennzeichnet, dass** der Synchronisierungsring (10) innerhalb des Achsenkreises (12) angeordnet ist.

13. Radialpumpe (1) nach einem der Ansprüche 3 bis 12, **dadurch gekennzeichnet, dass** die Laufradschaufeln (5) starr ausgebildet sind.

14. Radialpumpe (1) nach einem der Ansprüche 1 bis 13, **dadurch gekennzeichnet, dass** die Laufradschaufeln (5) zumindest teilweise aus Stahlblech oder aus Kunststoff bestehen.

15. Radialpumpe (1) nach einem der Ansprüche 1 bis 14, **dadurch gekennzeichnet, dass** die vorzugsweise durch eine Austrittsspirale (3) gebildete Leiteinrichtung (4) zumindest einen Bimetallteil aufweist.

16. Radialpumpe (1) nach Anspruch 15, **dadurch gekennzeichnet, dass** der Bimetallteil als Leitschaufel (8) ausgebildet ist.

17. Radialpumpe (1) nach Anspruch 16, **dadurch gekennzeichnet, dass** die Leitschaufel (8) durch Temperaturänderungen zwischen einer ersten Stellung (A) für minimalen Spiralquerschnitt und einer zweiten Stellung (B) für maximalen Spiralquerschnitt verformbar ist, wobei vorzugsweise der durch die Leitschaufel (8) geregelte Spiralquerschnitt mit steigender Temperatur zunimmt.

18. Radialpumpe (1) nach einem der Ansprüche 1 bis 17, **dadurch gekennzeichnet, dass** das temperatursensitive Element durch eine Heizeinrichtung erwärmbar ist.

## Claims

1. Radial-flow pump (1), especially a coolant pump for an internal combustion engine, comprising an impeller (2) provided with vanes (5) and a directing device (4) including at least one speed-sensitive element, said speed-sensitive element consisting of at least one elastically deformable impeller vane (5), said impeller vanes (5) being elastically deformable by Coriolis forces due to the inertia of the transported coolant, and the discharge angles (α) defined between impeller vanes (5) and impeller tangential planes (ε) decreasing with an increase in speed, **characterized in that** the impeller vanes (5) are supported on the impeller (2) via at least one damping element (14).

2. Radial-flow pump (1) according to claim 1, **characterized in that** the impeller vanes (5) are configured as flexible parts made of elastic material.

3. Radial-flow pump (1) according to claim 1 or 2, **characterized in that** the impeller vanes (5) are also configured as temperature-sensitive and at least partially bi-metallic elements.

4. Radial-flow pump (1) according to any of claims 1 to 3, **characterized in that** the impeller vanes (5) are deformable by changes in coolant temperature, discharge angles (α), which are defined between impeller vanes (5) and impeller tangential planes (ε), preferably increasing with an increase in temperature.

5. Radial-flow pump (1) according to any of claims 1 to 4, **characterized in that** the maximum deformation of the impeller vanes (5) is limited by supporting vanes (7) at least in the direction of decreasing discharge angles (α), the impeller vanes (5) being preferably provided with one supporting vane (7) each.

6. Radial-flow pump (1) according to any of claims 1 to 5, **characterized in that** the impeller vanes (5) are connected to each other by a synchronizing ring (10).

7. Radial-flow pump (1) according to claim 6, **characterized in that** the synchronizing ring (10) is positioned outside of the supporting vanes (7) in radial direction.

8. Radial-flow pump (1) according to any of claims 1 to 7, **characterized in that** each impeller vane (5) turns about an axle (11) held on the impeller (2), the axles (11) preferably being arranged in an axle circle (12) concentric with the impeller axis (2a).

9. Radial-flow pump (1) according to claim 8, **characterized in that** the impeller vanes (5) are loaded by at least one spring element (13) in the direction of an initial position defining a maximum discharge angle (α).

10. Radial-flow pump (1) according to claim 9, **characterized in that** each impeller vane (5) is acted upon by a spring element (13) inside the axle circle (12).

11. Radial-flow pump (1) according to any of claims 1 to 10, **characterized in that** each impeller vane (5) is acted upon by a damping element (14) inside the axle circle (12).

12. Radial-flow pump (1) according to any of claims 8 to 11, **characterized in that** the synchronizing ring (10) is positioned inside the axle circle (12).

13. Radial-flow pump (1) according to any of claims 3 to 12, **characterized in that** the impeller vanes (5) are configured as rigid elements.

14. Radial-flow pump (1) according to any of claims 1 to 13, **characterized in that** the impeller vanes (5) are made at least partially from sheet steel or plastic material.

15. Radial-flow pump (1) according to any of claims 1 to 14, **characterized in that** the directing device (4), which is preferably constituted by a spiral casing (3), includes at least one bi-metallic element.

16. Radial-flow pump (1) according to claim 15, **characterized in that** the bi-metallic element is configured as a guide vane (8).

17. Radial-flow pump (1) according to claim 16, **characterized in that** the guide vane (8) may be deformed due to temperature changes between a first position (A) for minimum spiral cross-section and a second position (B) for maximum spiral cross-section, the spiral cross-section controlled by the guide vane (8) preferably increasing with an increase in temperature.

18. Radial-flow pump (1) according to any of claims 1 to 17, **characterized in that** the temperature-sensitive element can be heated by a heating device.

## Revendications

1. Pompe radiale (1), notamment pompe d'agent de refroidissement d'un moteur à combustion, comportant
un rotor (2) équipé d'aubes (5) et d'une installation de guidage (4),
au moins un élément sensible à la vitesse de rotation,
cet élément sensible à la vitesse de rotation étant constitué par au moins une aube de rotor (5), déformable élastiquement,
les aubes de rotor (5) étant déformées élastiquement par les forces de Coriolis du fait de l'inertie de la masse de l'agent de refroidissement à transférer,
un angle de sortie (α) entre les aubes (5) du rotor et les plans tangents au rotor (ε), diminuant en fonction de la vitesse de rotation,
**caractérisée en ce que**
les aubes (5) s'appuient contre le rotor (2) par l'intermédiaire d'au moins un élément d'amortissement (14).

2. Pompe radiale (1) selon la revendication 1,
**caractérisée en ce que**
les aubes (5) du rotor sont souples et réalisées en une matière élastique.

3. Pompe radiale (1) selon l'une des revendications 1 ou 2,
**caractérisée en ce que**
les aubes (5) sont constituées par des éléments sensibles à la température et, au moins en partie, en bimétal.

4. Pompe radiale (1) selon l'une des revendications 1 à 3,
**caractérisée en ce que**
les aubes (5) du rotor sont déformables par les variations de température de l'agent de refroidissement et de préférence l'angle de sortie (α), défini entre les aubes (5) et les plans tangents (ε) au rotor, augmente avec la température.

5. Pompe radiale (1) selon l'une des revendications 1 à 4,
**caractérisée en ce que**
la déformation maximale des aubes (5) est limitée au moins dans une direction des angles de sortie (α), diminuant, par des aubes d'appui (7), et de préférence chaque aube (5) du rotor est reliée à une aube d'appui (7) correspondante.

6. Pompe radiale (1) selon l'une des revendications 1 à 5,
**caractérisée en ce que**
les aubes (5) du rotor sont reliées par un anneau de synchronisation (10).

7. Pompe radiale (1) selon la revendication 6,
**caractérisée en ce que**
l'anneau de synchronisation (10) est à l'extérieur des aubes d'appui (7) lorsqu'on regarde dans la direction radiale.

8. Pompe radiale (1) selon l'une des revendications 1 à 7,
**caractérisée en ce que**
chaque aube de rotor (5) pivote sur le rotor (2) autour d'un axe (11) respectif et de préférence les axes (11) sont installés suivant un cercle d'axes (12) entourant l'axe (2a) du rotor.

9. Pompe radiale (1) selon la revendication 8,
**caractérisée en ce que**
les aubes de rotor (5) sont rappelées au moins par un élément de ressort (13) dans une position de base en direction d'un angle de sortie maximum (a).

10. Pompe radiale (1) selon la revendication 9,
**caractérisée en ce que**
dans le cercle des axes (12) un élément de ressort (13) respectif agit sur chaque aube de rotor (5).

11. Pompe radiale (1) selon l'une des revendications 1 à 10,
**caractérisée par**
un élément d'amortissement (14) agissant sur chaque aube de rotor (5) à l'intérieur du cercle des axes (12).

12. Pompe radiale (1) selon l'une des revendications 8 à 11,
**caractérisée en ce que**
l'anneau de synchronisation (10) est installé dans le cercle des axes (12).

13. Pompe radiale (1) selon l'une des revendications 3 à 12,
**caractérisée en ce que**
les aubes de rotor (5) sont rigides.

14. Pompe radiale (1) selon l'une des revendications 1 à 13,
**caractérisée en ce que**
les aubes de rotor (5) sont au moins en partie en tôle d'acier ou en matière plastique.

15. Pompe radiale (1) selon l'une des revendications 1 à 14,
**caractérisée en ce que**
l'installation de guidage (4), formée de préférence par une spirale de sortie (3), comporte au moins une pièce en bimétal.

16. Pompe radiale (1) selon la revendication 15,
**caractérisée en ce que**
la pièce en bimétal est une aube directrice (8).

17. Pompe radiale (1) selon la revendication 16,
**caractérisée en ce que**
les aubes directrices (8) sont déformables par variation de température entre une première position (A) pour la section minimale de la spirale et une seconde position (B) pour sa section maximale et notamment la section de la spirale régulée par les aubes directrices (8) augmente avec la température.

18. Pompe radiale (1) selon l'une des revendications 1 à 17,
**caractérisée en ce que**
l'élément thermosensible est chauffé par une installation de chauffage.
